# EUROPÄISCHE PATENTSCHRIFT

(11) **EP 2 097 957 B1**
(45) Veröffentlichungstag und Bekanntmachung des Hinweises auf die Patenterteilung: **07.04.2010**
(21) Anmeldenummer: 08869228.0
(22) Anmeldetag: 11.11.2008
(51) Int. Cl.: H01T 4/10

(54) **FUNKENSTRECKENANORDNUNG MIT MINDESTENS ZWEI ELEKTRODEN**
SPARK GAP ARRANGEMENT HAVING AT LEAST TWO ELECTRODES
DISPOSITIF D'ÉCLATEURS COMPORTANT AU MOINS DEUX ÉLECTRODES

(30) Priorität: 08.01.2008 DE 102008003487; 01.07.2008 DE 102008031113
(43) Veröffentlichungstag der Anmeldung: 09.09.2009
(73) Patentinhaber: Dehn + Söhne GmbH + Co. KG, 92318 Neumarkt/Opf. (DE)
(72) Erfinder: EHRHARDT, Arnd, 92318 Neumarkt/Opf (DE); STRANGFELD, Uwe, 90471 Nürnberg (DE); WAFFLER, Michael, 92318 Neumarkt/Opf. (DE); HIERL, Stephan, 92318 Neumarkt/Opf. (DE)
(74) Vertreter: Meissner, Bolte & Partner
(86) Internationale Anmeldenummer: PCT/EP2008/065317
(87) Internationale Veröffentlichungsnummer: WO 2009/086972

(56) Entgegenhaltungen:
- DE-C2- 19 655 119

## Beschreibung

Die Erfindung betrifft eine Funkenstreckenanordnung mit mindestens zwei Elektroden, die im Innenraum eines druckfesten, gekapselten Gehäuses angeordnet sind, wobei im Belastungsfall durch Zünden und Brennen eines Lichtbogens zwischen den Elektroden eine Druckerhöhung im Innenraum resultiert und zum langsamen Abbau des Überdrucks oder Angleichen des Innendrucks an den atmosphärischen Druck mindestens ein Kanal kleinen Querschnitts vorgesehen ist, welcher sich im Bereich mindestens einer der Elektroden oder eines Elektrodenanschlussteils befindet und diese Elektrode oder das Elektrodenanschlussteil eine Gewindebohrung umfasst, gemäß Oberbegriff des Patentanspruchs 1.

Aus der DE 196 55 119 C2 ist eine Funkenstreckenanordnung mit zwei Elektroden vorbekannt, die im Innenraum eines druckfesten Gehäuses angeordnet sind.
Das Volumen des Innenraums ist so bemessen und auf die Höhe eines zu erwartenden Netzfolgestroms abgestimmt, dass durch den Lichtbogen des Netzfolgestroms eine kurzzeitige Druckerhöhung um ein Vielfaches des atmosphärischen Drucks gegeben ist.

Zum langsamen Abbauen des Überdrucks oder zum Angleichen des Innendrucks an den atmosphärischen Umgebungsdruck sind gemäß DE 196 55 119 C2 Kanäle kleinen Querschnitts ausgebildet. Hierdurch wird eine konstante Ansprechspannung auch bei mehreren, zeitlich beabstandet erfolgenden Löschvorgängen mit sich ansonsten addierenden Druckerhöhungen gewährleistet.

Um das Angleichen des stationären Innendrucks in der Gehäuseanordnung nach DE 196 55 119 C2 an die Umgebungsbedingungen zu ermöglichen, müssen die notwendigen Be- und Entlüftungskanäle sehr kleine, genau definierte Durchtrittsquerschnitte aufweisen, die sich radial orientiert in mindestens einer der Elektroden oder einem Elektrodenfuß befinden. Die vorbekannten Kanäle gehen in Gewindebohrungen von Anschlussteilen über und setzen sich quasi in der dort vorgesehenen Schraubgewindepaarung fort. Es bildet demnach die Gewindepaarung der Gewindebohrung und des Anschlussteils einen Druckausgleichskanal, ohne dass zusätzliche Öffnungen oder Bohrungen im Gehäuse erforderlich sind.

Dabei bestimmt das Maß der Gewindepaarung, d.h. das Gewindespiel oder die Gewindesteigung die Art und Weise des stattfindenden Druckausgleichs. Eine Anpassung an geänderte Parameter kann nur über eine Änderung der Gewindepaarung erfolgen, was jedoch dem üblicherweise gewünschten Zweck der Nutzung von Standardgewinden zuwiderläuft.

Aus dem Vorgenannten ist es daher Aufgabe der Erfindung, eine weiterentwickelte Funkenstreckenanordnung mit mindestens zwei Elektroden, die im Innenraum eines druckfesten, gekapselten Gehäuses angeordnet sind, anzugeben, wobei es gilt, Möglichkeiten zu schaffen, wie ein Druckausgleichskanal kleinen Querschnitts an die jeweiligen Leistungsparameter der Funkenstreckenanordnung angepasst werden kann, ohne dass zusätzliche Teile erforderlich sind oder aufwendige Sonderanfertigungen notwendig werden.

Die Lösung der Aufgabe der Erfindung erfolgt durch eine Funkenstreckenanordnung gemäß der Merkmalskombination nach Patentanspruch 1, wobei die Unteransprüche mindestens zweckmäßige Ausgestaltungen und Weiterbildungen offenbaren.

Es wird demnach von einer Funkenstreckenanordnung mit mindestens zwei Elektroden ausgegangen, die im Innenraum eines druckfesten, gekapselten Gehäuses angeordnet sind. Im Belastungsfall resultiert durch das Zünden und Brennen eines Lichtbogens zwischen den Elektroden eine Druckerhöhung im Innenraum. Zum langsamen Abbau des Überdrucks oder Angleichen des Innendrucks an den atmosphärischen Umgebungs- oder Außendruck ist mindestens ein Kanal kleinen Querschnitts vorgesehen, welcher sich im Bereich mindestens einer der Elektroden oder eines Elektrodenanschlussteils befindet und diese Elektrode oder das Elektrodenanschlussteil eine Gewindebohrung umfasst.

Erfindungsgemäß ist innerhalb der Gewindebohrung eine in Gewindelängsrichtung verlaufende Geradnut vorgesehen.

Das erste Nutende der Geradnut ist zum Innenraum gerichtet und das zweite Nutende der Geradnut weist zu einem im Wesentlichen ebenen Anschlussflansch.

Der Anschlussflansch besitzt eine zur Gewindelängsrichtung senkrecht orientierte Fläche, welche eine Spiral- oder Radialnut aufweist.

Das zweite Geradnutende und das zur Gewindebohrung gerichtete Ende der Spiral- oder Radialnut sind beabstandet, d.h. verlaufen versetzt zueinander und gehen nicht unmittelbar ineinander über.

Bei einer ersten Ausführungsform der Erfindung kann die Geradnut über die gesamte Länge der Gewindebohrung verlaufen.

Bei einer zweiten Ausführungsform der Erfindung erstreckt sich die Geradnut nur über einen Teilabschnitt in Längsrichtung der Gewindebohrung. Hierdurch wird ein Maß zur Steuerung des zeitlichen Verlaufs des Druckabbaus vorgebbar.

Der Querschnitt der Geradnut besitzt bevorzugt eine Halbkreisform und kann durch Fräsen leicht in die Gewindebohrung eingebracht werden.

Die Spiral- oder Radialnut ist bei einer bevorzugten Ausführungsform als Kerbnut ausgebildet bzw. mit einem Schneidstahl kerbförmig in die Anschlussflanschfläche eingebracht.

Die Spiralnut berührt tangential die Gewindebohrung und führt dann als Spirale oder Spiralabschnitt über den im Wesentlichen ebenen Teil der Anschlussflanschfläche hinweg.

Bei einer zweckmäßigen Ausgestaltung der Erfindung vergrößert sich der Querschnitt der Spiral- oder Radialnut, ausgehend vom gewindebohrungsseitigen Ende über den Verlauf nach außen.

Mindestens der Anschlussflansch mit Elektrode oder Elektrodenanschlussteil ist rotationssymmetrisch ausgebildet und kann aus einem Drehteil bestehen.

Mit Hilfe der Gewindebohrung und unter Nutzung der Fläche des Anschlussflansches erfolgt über eine Schraube oder einen Gewindestift die notwendige elektrische Außenkontaktierung und das Herstellen des druckfesten Kapselungszustands des Gehäuses.

Über die Gewindegänge der Gewindebohrung ist eine mittelbare druckausgleichende Verbindung zwischen der Geradnut und der Spiral- oder Radialnut geschaffen.

Die Gewindebohrung ist bei einer Ausführungsform der Erfindung als Durchgangsbohrung ausgebildet, welche bis zum Innenraum reicht.

Ausgestaltend kann die Verbindung der Durchgangsbohrung zum Innenraum über einen innenseitigen Kanal, der in der Elektrode verläuft, realisiert werden.

Über den Abstand der zueinander gerichteten Enden zwischen Geradnut und Spiral- oder Radialnut ist in erfindungsgemäßer Weise der Druckausgleichsverlauf, insbesondere in zeitlicher Hinsicht, vorgebbar.

Über den geometrischen Verlauf der Spiralnut und deren Länge im Anschlussflansch ist die Abkühlung der aus dem Innenraum zum Druckausgleich heraustretenden Gase in weitem Maße beeinflussbar.

Die Erfindung soll nachstehend anhand von Ausführungsbeispielen sowie unter Zuhilfenahme von Figuren näher erläutert werden.

Hierbei zeigen:
- Fig. 1: eine perspektivische Draufsicht auf eine Elektrode mit Elektrodenanschlussteil, ausgeführt als rotationssymmetrisches Bauteil mit erkennbarer Geradnut und einer über den Flansch verlaufenden Spiralnut mit geringem Abstand der beiden zueinander weisenden Nutenden;
- Fig. 2: eine Darstellung ähnlich derjenigen nach Fig. 1, wobei der Anschlussflansch zwei Schlüsselflächen aufweist;
- Fig. 3: eine Darstellung ähnlich derjenigen nach Fig. 1 mit einer Geradnut, die nur über einen Teilbereich der Gewindebohrung verläuft und wobei der Abstand zwischen den sich gegenüberliegenden Enden der Nuten maximal gewählt ist und
- Fig. 4: eine Schnittdarstellung einer Funkenstrecke mit Druckausgleich sowie
- Fig. 5: eine Detaildarstellung mit Nut.

Den Ausführungsbeispielen nach den Fig. 1 bis 3 ist eine Elektrode 1 gemeinsam. Diese Elektrode ist mit einer weiteren Elektrode 8 im Innenraum eines druckfesten Gehäuses 10 befindlich, und zwar wie in der Fig. 4 gezeigt.

Die Elektrode 1 geht bei den gezeigten Ausführungsbeispielen in einen Anschlussflansch 2 über, welcher eine Gewindedurchgangsbohrung 3 aufweist.

Die Gewindedurchgangsbohrung 3 dient der Aufnahme eines Befestigungsstifts oder einer Befestigungsschraube 11 zum Herstellen der Außenkontaktierung über ein weiteres Klemmenteil 12, das in Anlage mit der in Gewindelängsrichtung senkrecht verlaufenden Fläche 4 des Anschlussflansches 2 gelangt.

Aus Gründen der Montage und/oder der Zentrierung kann im Bereich des Anschlussflansches 2 eine Anordnung von Schlüsselflächen 5 eingebracht werden (siehe Fig. 2).

Innerhalb der Gewindebohrung 3 ist eine in Gewindelängsrichtung verlaufende Geradnut 6, quasi einen Kanal bildend, eingebracht.

Diese Geradnut verläuft bei der Ausführungsform nach Fig. 1 über den 1gesamten Gewindebereich; hingegen bei der Darstellung gemäß Fig. 3 nur über einen Teilabschnitt des Gewindes der Gewindebohrung 3. Mit anderen Worten endet hier die Geradnut und der hierdurch gebildete Kanal 6 vor dem Ende des eingeschnittenen Gewindes. Der Kanal bzw. die Geradnut 6 besitzen also hier keinen unmittelbaren Zugang zum Innenraum des Gehäuses der Funkenstreckenanordnung. Die Verbindung ist hier über den Verlauf der verbleibenden Gewindegänge und der resultierenden Spaltmaße gegeben, die beim Einschrauben einer Schraube oder eines Gewindestifts erhalten bleiben.

In die senkrechte Fläche 4 des Anschlussflansches 2 ist eine Spiral- oder Radialnut 7 eingebracht. Das zweite Ende der Geradnut, welches in Richtung der Fläche 4 verläuft, und das zur Gewindebohrung 3 gerichtete Ende der Spiral- oder Radialnut 7 verlaufen versetzt zueinander, wobei über den Abstand der entsprechenden Enden der Nuten (enger Abstand gemäß den Beispielen nach Fig. 1 oder größerer Abstand nach Fig. 2 und 3) der Druckausgleichsverlauf in zeitlicher Hinsicht vorgeb- und steuerbar ist.

Die Spiralnut 7 berührt die Gewindebohrung 3 tangential und wird dann als Spirale oder Spiralabschnitt über den Anschlussflansch 2 bzw. die Fläche 4 geführt, so dass eine Verbindung nach außen bezogen auf die Gesamtanordnung der Funkenstrecke geschaffen ist.

Bei einer Ausgestaltung vergrößert sich der Querschnitt der Spiral- oder Radialnut 7 ausgehend von deren gewindeseitigen Ende nach außen hin.

Wie aus den Fig. 1 bis 3 ersichtlich ist, ist der Anschlussflansch mit Elektrode oder Elektrodenanschlussteil vorzugsweise rotationssymmetrisch als Drehteil ausgebildet.

Über die Gewindegänge der Gewindebohrung 3 ist eine mittelbare druckausgleichende Verbindung zwischen der Geradnut 6 und der Spiral- oder Radialnut 7 vorliegend.

Die Gewindebohrung 3 ist als Durchgangsbohrung ausgebildet und reicht bis zum Gehäuseinnenraum der Funkenstreckenanordnung hinein (siehe Fig. 4).

Es ist aus den vorangehenden Erläuterungen ersichtlich; dass ohne irgendwelche Veränderungen der Gewindeabmessungen der Gewindebohrung allein durch die Wahl der Länge der Geradnut 6 und den Abstand dieser zur Spiralnut 7 auf verschiedene Anforderungen hinsichtlich der Leistungsparameter einer Funkenstreckenanordnung reagiert werden kann. Dabei kann zunächst die Elektrode 1 bzw. das entsprechende Elektrodenanschlussteil als Standardteil gefertigt werden, in das dann je nach den geforderten Leistungsparametern die Geradnut 6 und die entsprechende Spiralnut 7 mit den jeweils vorgegebenen Abmessungen eingebracht werden.

### Bezugszeichenliste

- 1: Elektrode
- 2: Anschlussflansch
- 3: Gewindedurchgangsbohrung
- 4: Fläche
- 5: Schlüsselfläche
- 6: Geradnut
- 7: Spiral- oder Radialnut
- 8: Elektrode
- 9: Isolierteil
- 10: druckfestes Gehäuse
- 11: Schraube
- 12: Klemmenteil

## Patentansprüche

1. Funkenstreckenanordnung mit mindestens zwei Elektroden, die im Innenraum eines druckfesten, gekapselten Gehäuses angeordnet sind, wobei im Belastungsfall durch Zünden und Brennen eines Lichtbogens zwischen den Elektroden eine Druckerhöhung im Innenraum resultiert und zum langsamen Abbau des Überdrucks oder Angleichen des Innendrucks an den atmosphärischen Druck mindestens ein Kanal kleinen Querschnitts vorgesehen ist, welcher sich im Bereich mindestens einer der Elektroden oder eines Elektrodenanschlussteils befindet und diese Elektrode oder das Elektrodenanschlussteil eine Gewindebohrung umfasst,
**dadurch gekennzeichnet, dass**
innerhalb der Gewindebohrung (3) eine in Gewindelängsrichtung verlaufende Geradnut (6) vorgesehen ist, deren erstes Nutende zum Innenraum gerichtet ist und deren zweites Nutende zu einem Anschlussflansch (2) reicht, wobei der Anschlussflansch (2) eine zur Gewindelängsrichtung senkrecht orientierte Fläche (4) besitzt, welche eine Spiral- oder Radialnut (7) aufweist, wobei das zweite Geradnutende und das zur Gewindebohrung (3) gerichtete Ende der Spiral- oder Radialnut (7) versetzt zueinander verlaufen.

2. Funkenstreckenanordnung nach Anspruch 1,
**dadurch gekennzeichnet, dass**
die Geradnut (6) über die gesamte Länge der Gewindebohrung (3) verläuft.

3. Funkenstreckenanordnung nach Anspruch 1,
**dadurch gekennzeichnet, dass**
die Geradnut (6) sich über einen Teilabschnitt in Längsrichtung der Gewindebohrung (3) erstreckt.

4. Funkenstreckenanordnung nach einem der vorangegangenen Ansprüche,
**dadurch gekennzeichnet, dass**
der Querschnitt der Geradnut (6) eine Halbkreisform besitzt.

5. Funkenstreckenanordnung nach einem der vorangegangenen Ansprüche,
**dadurch gekennzeichnet, dass**
die Spiral- oder Radialnut (7) als Kerbnut ausgebildet ist.

6. Funkenstreckenanordnung nach einem der vorangegangenen Ansprüche,
**dadurch gekennzeichnet, dass**
die Spiralnut (7) tangential die Gewindebohrung (3) berührt und dann als Spirale oder Spiralabschnitt über den Anschlussflansch (2) verläuft.

7. Funkenstreckenanordnung nach einem der vorangegangenen Ansprüche,
**dadurch gekennzeichnet, dass**
sich der Querschnitt der Spiral- oder Radialnut (7) ausgehend von deren gewindebohrungsseitigem Ende vergrößert.

8. Funkenstreckenanordnung nach einem der vorangegangenen Ansprüche,
**dadurch gekennzeichnet, dass**
mindestens der Anschlussflansch (2) mit Elektrode (1) oder Elektrodenanschlussteil rotationssymmetrisch ausgebildet ist.

9. Funkenstreckenanordnung nach einem der vorangegangenen Ansprüche,
**dadurch gekennzeichnet, dass**
mit Hilfe der Gewindebohrung (3) und dem Anschlussflansch (2) über eine Schraube oder einen Gewindestift eine elektrische Außenkontaktierung erfolgt.

10. Funkenstreckenanordnung nach einem der vorangegangenen Ansprüche,
**dadurch gekennzeichnet, dass**
über die Gewindegänge der Gewindebohrung (3) eine mittelbare druckausgleichende Verbindung zwischen der Geradnut (6) und der Spiral- oder Radialnut (7) geschaffen ist.

11. Funkenstreckenanordnung nach einem der vorangegangenen Ansprüche,
**dadurch gekennzeichnet, dass**
die Gewindebohrung (3) als Durchgangsbohrung ausgebildet ist, welche bis zum Innenraum reicht.

12. Funkenstreckenanordnung nach Anspruch 11,
**dadurch gekennzeichnet, dass**
die Verbindung der Durchgangsbohrung zum Innenraum über einen innenraumseitigen Kanal in der Elektrode erfolgt.

13. Funkenstreckenanordnung nach einem der vorangegangenen Ansprüche,
**dadurch gekennzeichnet, dass**
über den Abstand der zueinander gerichteten Enden zwischen Geradnut (6) und Spiral- oder Radialnut (7) der Druckausgleichsverlauf vorgebbar ist.

14. Funkenstreckenanordnung nach einem der vorangegangenen Ansprüche,
**dadurch gekennzeichnet, dass**
über den Verlauf der Spiralnut (7) und deren Länge im Anschlussflansch (2) die Abkühlung der aus dem Innenraum zum Druckausgleich heraustretenden Gase beeinflussbar ist.

## Claims

1. Spark gap arrangement having at least two electrodes, which are arranged in the interior of a pressure-resistant, encapsulated housing, wherein in case of a load by means of igniting and burning an arc between the electrodes a pressure increase results in the interior, and at least one channel having a small cross-section is provided for the slow relief of the excess pressure or the adaptation of the internal pressure to the atmospheric pressure, said channel being located within the region of at least one of the electrodes or of an electrode connection part, and this electrode or the electrode connection part comprising a threaded bore,
**characterized in that**
a straight groove (6) extending inside the threaded bore (3) in a longitudinal direction of the thread is provided, the first groove end of which is directed toward the interior and the second groove end of which reaches up to a connecting flange (2), wherein the connecting flange (2) has a surface (4) that is oriented perpendicular to the longitudinal direction of the thread, which has a spiral or radial groove (7), wherein the second straight groove end and the end of the spiral or radial groove (7) directed toward the threaded bore (3) extend offset relative each other.

2. Spark gap arrangement according to claim 1,
**characterized in that**
the straight groove (6) extends over the total length of the threaded bore (3).

3. Spark gap arrangement according to claim 1,
**characterized in that**
the straight groove (6) extends over a partial section in the longitudinal direction of the threaded bore (3).

4. Spark gap arrangement according to one of the preceding claims,
**characterized in that**
the cross-section of the straight groove (6) has a semicircular shape.

5. Spark gap arrangement according to one of the preceding claims,
**characterized in that**
the spiral or radial groove (7) is formed as a V-groove.

6. Spark gap arrangement according to one of the preceding claims,
**characterized in that**
the spiral groove (7) tangentially contacts the threaded bore (3) and then extends as spiral or spiral section over the connecting flange (2).

7. Spark gap arrangement according to one of the preceding claims,
**characterized in that**
the cross-section of the spiral or radial groove (7) increases as of its threaded bore sided end.

8. Spark gap arrangement according to one of the preceding claims,
**characterized in that**
at least the connecting flange (2) with electrode (1) or electrode connection part is formed rotationally symmetrically.

9. Spark gap arrangement according to one of the preceding claims,
**characterized in that**
an electrical external contact is realized by means of the threaded bore (3) and the connecting flange (2) by a screw or a setscrew.

10. Spark gap arrangement according to one of the preceding claims,
**characterized in that**
an indirect pressure-compensating connection between the straight groove (6) and the spiral or radial groove (7) is realized by the threads of the threaded bore (3).

11. Spark gap arrangement according to one of the preceding claims,
**characterized in that**
the threaded bore (3) is formed as a through bore reaching up to the interior.

12. Spark gap arrangement according to claim 11,
**characterized in that**
the connection of the through bore to the interior is realized by an interior sided channel in the electrode.

13. Spark gap arrangement according to one of the preceding claims,
**characterized in that**
the pressure compensation pattern can be predetermined by the distance of the ends facing each other between the straight groove (6) and the spiral or radial groove (7).

14. Spark gap arrangement according to one of the preceding claims,
**characterized in that**
the cooling of the gases exiting the interior to compensate the pressure can be influenced by the course of the spiral groove (7) and the length thereof in the connecting flange (2).

## Revendications

1. Système à éclateur comprenant au moins deux électrodes qui sont agencées dans la chambre intérieure d'un boîtier encapsulé résistant à la pression, dans lequel, dans le cas de déclenchement, il en résulte une augmentation de pression dans la chambre intérieure par allumage et maintien d'un arc électrique entre les électrodes et, pour un abaissement lent de la surpression ou une égalisation de la pression intérieure à la pression atmosphérique, il est prévu au moins un canal de petite section qui se trouve dans la région de l'une au moins des électrodes ou d'une pièce de raccordement d'électrode, et ladite électrode ou ladite pièce de raccordement d'électrode comprend un perçage taraudé,
**caractérisé en ce que**
à l'intérieur du perçage taraudé (3) il est prévu une rainure droite (6) qui s'étend dans la direction longitudinale du taraudage, une première extrémité de la rainure étant orientée vers la chambre intérieure et une seconde extrémité de la rainure allant jusqu'à une bride de raccordement (2), ladite bride raccordement (2) possédant une surface (4) orientée perpendiculairement à la direction longitudinale du taraudage et présentant une gorge en spirale ou une gorge radiale (7), de sorte que la seconde extrémité de la rainure droite et l'extrémité, tournée vers le perçage taraudé (3), de la gorge en spirale ou de la gorge radiale (7) s'étendent en décalage l'une par rapport à l'autre.

2. Système à éclateur selon la revendication 1,
**caractérisé en ce que** la rainure droite (6) s'étend sur la totalité de la longueur du perçage taraudé (3).

3. Système à éclateur selon la revendication 1,
**caractérisé en ce que** la rainure droite (6) s'étend sur un tronçon partiel dans la direction longitudinale du perçage taraudé (3).

4. Système à éclateur selon l'une des revendications précédentes,
**caractérisé en ce que** la section transversale de la rainure droite (6) possède une forme en demi-cercle.

5. Système à éclateur selon l'une des revendications précédentes,
**caractérisé en ce que** la gorge en spirale ou la gorge radiale (7) est réalisée sous forme de gorge en encoche.

6. Système à éclateur selon l'une des revendications précédentes,
**caractérisé en ce que** la gorge en spirale (7) touche tangentiellement le perçage taraudé (3) et s'étend alors sous forme de spirale ou de tronçon spiralé sur la bride de raccordement (2).

7. Système à éclateur selon l'une des revendications précédentes,
**caractérisé en ce que** la section transversale de la gorge en spirale ou de la gorge radiale (7) s'agrandit en partant de son extrémité du côté du perçage taraudé.

8. Système à éclateur selon l'une des revendications précédentes,
**caractérisé en ce qu'**au moins la bride de raccordement (2) avec l'électrode (1) ou la pièce de raccordement d'électrode est réalisée à symétrie de révolution.

9. Système à éclateur selon l'une des revendications précédentes,
**caractérisé en ce qu'**une mise en contact électrique extérieure a lieu à l'aide du perçage taraudé (3) et de la bride de raccordement (2) via une vis ou une tige filetée.

10. Système à éclateur selon l'une des revendications précédentes,
**caractérisé en ce qu'**une liaison indirecte assurant une égalisation de pression est créée via les pas de vis du perçage taraudé (3) entre la rainure droite (6) et la gorge en spirale ou la gorge radiale (7).

11. Système à éclateur selon l'une des revendications précédentes,
**caractérisé en ce que** le perçage taraudé (3) est réalisé sous forme de perçage traversant qui va jusqu'à la chambre intérieure.

12. Système à éclateur selon la revendication 11,
**caractérisé en ce que** la liaison du perçage traversant vers la chambre intérieure a lieu via un canal, du côté chambre intérieure, dans l'électrode.

13. Système à éclateur selon l'une des revendications précédentes,
**caractérisé en ce que** l'évolution de l'égalisation de pression est susceptible d'être prédéterminée au moyen de la distance des extrémités tournées l'une vers l'autre entre la rainure droite (6) et la gorge en spirale ou la gorge radiale (7).

14. Système à éclateur selon l'une des revendications précédentes,
**caractérisé en ce que** le refroidissement des gaz sortant de la chambre intérieure pour la compensation de pression peut être influencé au moyen du tracé de la gorge spiralée (7) et de sa longueur dans la bride de raccordement (2).
